# EUROPÄISCHE PATENTSCHRIFT

(11) **EP 1 602 298 B1**
(45) Veröffentlichungstag und Bekanntmachung des Hinweises auf die Patenterteilung: **03.10.2012**
(21) Anmeldenummer: 04013254.0
(22) Anmeldetag: 04.06.2004
(51) Int. Cl.: A45D 34/04, A45D 40/26

(54) **Auftraggerät**
Dispenser
Applicateur

(43) Veröffentlichungstag der Anmeldung: 07.12.2005
(73) Patentinhaber: Schwan-STABILO Cosmetics GmbH & Co. KG, 90562 Heroldsberg (DE)
(72) Erfinder:
(74) Vertreter: Leinweber & Zimmermann

(56) Entgegenhaltungen:
- WO-A-01/76972
- FR-A- 1 260 812
- US-A- 5 490 736
- US-A- 5 772 347
- US-A1- 2003 075 200

## Beschreibung

Die Erfindung betrifft ein Auftraggerät nach dem Oberbegriff von Anspruch 1.

Ein Auftraggerät, bei dem eine Barriere in Form einer Trennwand vor Gebrauch durch Druckausübung verstellt werden muss, ist in der US-A-5 490 736 gezeigt.

Aus der WO 01/76972 A1 ist ein Auftraggerät bekannt, bei dem vor dem erstmaligen Gebrauch durch Druck auf eine Sollbruchstelle eine Verriegelung irreversibel erbrochen wird.

Die US 5,772,347 A zeigt ein Auftraggerät mit einer Barriere in Form einer Klappe, die sich zum Fördern des Produkts öffnet und danach wieder schließt.

Auch die US 2003/0075200 A1 zeigt ein Auftraggerät mit einer Barriere. Bei der Barriere handelt es sich um eine ventilartige Ausgestaltung, die sich zum Fördern des aufzutragenden Produkts öffnet und danach wieder schließt.

Wenn das Produkt in flüssiger (niederviskoser) Form vorliegt, aber auch im Falle von gelartigen, pastenförmigen und pulverförmigen Produkten ist bei herkömmlichen Auftraggeräten häufig beobachtet worden, daß Erschütterungen des Auftraggerätes, wie sie insbesondere beim Transport vom Hersteller zum Händler auftreten, dazu führen, daß das Produkt von dem Speicher zum Auslaß und durch den Auslaß hindurch gelangt. Insbesondere diejenigen Mengen des Produkts, die durch den Auslaß gelangen, sind für den späteren (zweckentsprechenden) Gebrauch verloren. Darüber hinaus verunreinigen sie das Auftraggerät.

Ein Problem können aber auch Erschütterungen beim Transport in einer Handtasche oder dergleichen, also im Alltag darstellen. Auch solche Erschütterungen können nämlich dazu führen, daß das Produkt aus dem Auslaß austritt.

Der Erfindung liegt daher die Aufgabe zugrunde, das Auftraggerät der eingangs genannten Art derart weiterzubilden, daß es besser gegen die nachteiligen Folgen von Erschütterungen geschützt ist.

Erfindungsgemäß wird die gestellte Aufgabe mit einem Auftraggerät nach Anspruch 1 gelöst.

Da erfindungs gemäß eine Barriere vorhanden ist, die eine Wand quer zu dem geradlinigen Weg des Produks von dem Speicher zu dem Auslass sowie einen Durchlass quer zu der Wand aufweist, muß das Produkt quasi einen "Umweg" machen, um von dem Speicher zum Auslaß zu gelangen. Im Falle von Erschütterungen wird das Produkt aber üblicherweise nur in einer Richtung bewegt. Erschütterungen können daher in der Regel nicht dazu führen, daß das Produkt den "Umweg" nimmt. Vielmehr wird das Produkt im Falle von Erschütterungen lediglich an der Barriere anstoßen bzw. gegen die Barriere drükken, ohne daß es den Weg zum Auslaß findet. Mit anderen Worten wird durch die Barriere eine Masseumlenkung und eine damit einhergehende Hemmung des Masseflusses im Falle von Erschütterungen, beispielsweise durch Herunterfallen erreicht.

Durch die mit der Barriere einhergehende Erhöhung der Strömungsgeschwindigkeit beim Gebrauch, d.h. dann, wenn das Produkt den "Umweg" nimmt, sowie durch die Reibung an die Strömung umlenkenden Wänden ergibt sich darüber hinaus eine intensive Verwirbelung und damit Vermischung des Produkts, durch die einer etwaig bestehenden Separationsneigung des Produkts entgegengewirkt werden kann.

Dabei kann erfindungsgemäß insbesondere vorgesehen sein, daß die Barriere in dem ersten Betriebszustand den Weg völlig versperrt. Dadurch gibt es absolute Sicherheit gegen Austreten des Produkts aus dem Auslaß beispielsweise während des Transports vom Hersteller zum Händler.

Dabei kann vorgesehen sein, daß der Durchlaß in dem ersten Betriebszustand verschlossen und in dem zweiten Betriebszustand zumindest teilweise offen ist. Wiederum wird diese Ausgestaltung als besonders einfach zu realisieren angesehen.

Nach einer besonders bevorzugten Ausführungsform der Erfindung weist die Barriere eine topfförmige Einrichtung auf. Derartige Einrichtungen sind besonders einfach herzustellen.

Eine als besonders einfach zu handhaben bevorzugte Ausführungsform der Erfindung sieht vor, daß die Barriere bezüglich des Speichers und/oder bezüglich des Auslasses verstellbar ist.

Bei der genannten Verschiebungsrichtung handelt es sich in aller Regel um die Längsrichtung eines stiftförmigen Auftraggerätes. In einem solchen Falle erfordert die erfindungsgemäße Verstellbarkeit der Barriere keine Vergrößerung der Abmessungen des Stiftes in Dickenrichtung.

Im folgenden ist die Erfindung anhand eines bevorzugten Ausführungsbeispiels unter Bezugnahme auf die beiliegende Zeichnung mit weiteren Einzelheiten näher erläutert. Dabei zeigen
- Figur 1: eine vergrößerte schematische Längsschnittansicht eines Auftraggerätes für Kosmetikprodukte nach einem besonders bevorzugten Ausführungsbeispiel der Erfindung in einem ersten Betriebszustand und
- Figur 2: das Auftraggerät nach Figur 1, jedoch in einem zweiten Betriebszustand.

Zu dem in der Zeichnung dargestellten Auftraggerät gehört ein Speicher 10, in dem ein flüssiges Kosmetikprodukt, wie etwa Lippenrot 12 aufgenommen ist. Der Speicher 10 ist über einen Förderkanal 14 mit einer Arbeitsfläche 16 des Auftraggeräts verbunden. In der Arbeitsfläche 16 befinden sich Auslässe, von denen einer beispielhaft mit der Bezugszahl 18 versehen ist.

In dem Betriebszustand nach Figur 1 (erster Betriebszustand) ist der Speicher 10 auf seiner der Arbeitsfläche 16 zugewandten Seite durch einen Stopfen 20 verschlossen, der in einer Öffnung 22 steckt. Zum Abdichten dient ein Dichtwulst 24, der in dem ersten Betriebszustand an der Innenwand der Öffnung 22 dichtend anliegt. In dem ersten Betriebszustand nach Figur 1 verschließt der Stopfen 20 den Speicher 10 dicht, so daß auch im Falle von Erschütterungen das Lippenrot 12 nicht zu dem Auslaß 18 an der Arbeitsfläche 16 gelangen kann.

In dem in Figur 2 gezeigten zweiten Betriebszustand ist der Stopfen 20 gegenüber dem ersten Betriebszustand nach Figur 1 in Richtung auf die Arbeitsfläche 16 hin verschoben. Die Verschiebung wird dadurch begrenzt, daß eine umlaufende Nase 26 an einem Absatz 28 anschlägt.

In dem zweiten Betriebszustand (Figur 2) dichtet der Stopfen 20 den Speicher 10 nicht mehr ab. Der Stopfen 20 weist nämlich Durchlässe 30, 32 auf, die in dem zweiten Betriebszustand einen Weg für das Lippenrot 12 von dem Speicher 10 durch den Förderkanal 14 zu dem Auslaß 18 eröffnen. Dies ist deshalb der Fall, weil in dem zweiten Betriebszustand die Durchlässe 30, 32 nur noch teilweise mit der Öffnung 22 überlappen, demgegenüber aber teilweise über die Öffnung 22 hinausragen.

In dem zweiten Betriebszustand macht das Lippenrot 12 einen "Umweg" auf seinem Wege von dem Speicher 10 zu dem Auslaß 18, nämlich durch die Durchlässe 30, 32 hindurch. Dieser Umweg geht einher mit einer Erhöhung der Strömungsgeschwindigkeit sowie mit Reibung an den Wänden des Stopfens 20, was in einer intensiven Verwirbelung und damit Vermischung der ansonsten zu Separation neigenden Masse (Lippenrot) führt.

Die Förderung des Lippenrotes 12 aus dem Speicher 10 über den Förderkanal 14 zu der Arbeitsfläche 16 mit den Auslässen 18 erfolgt infolge von Druck in dem Speicher 10. Befindet sich der Stopfen 20 in dem ersten Betriebszustand (Figur 1), bewirkt ein solcher Druck zunächst keine Förderung von Lippenrot 12, sondern vielmehr eine Verstellung des Stopfens 20 aus dem ersten Betriebszustand nach Figur 1 in den zweiten Betriebszustand nach Figur 2. Ein solcher Druckaufbau erfolgt beispielsweise durch Betätigen einer (nicht gezeigten) Drehmechanik, und zwar in aller Regel schon während des sogenannten Andrehens, d.h. während der Überwindung etwaiger Toträume in dem Speicher 10, die nicht mit Lippenrot 12 gefüllt sind. Hat der Stopfen 20 erst einmal den zweiten Betriebszustand (Figur 2) erreicht, führt wegen der Durchlässe 30, 32 auch die Erzeugung eines Unterdrucks in dem Speicher 10 nicht mehr dazu, daß der Stopfen 20 sich in den ersten Betriebszustand (Figur 1) zurückstellt. Mit anderen Worten ist die Verstellung des Stopfens 20 von dem ersten Betriebszustand (Figur 1) in den zweiten Betriebszustand (Figur 2) irreversibel.

Wenngleich die Durchlässe 30, 32 in dem zweiten Betriebszustand (Figur 2) ein Fördern des Lippenrotes 12 aus dem Speicher 10 hin zu den Auslässen 18 erlauben, bietet der Boden 34 des topfförmig ausgestalteten Stopfens 20 ausreichend Schutz gegen ein ungewolltes Fördern von Lippenrot aus dem Speicher 10 hin zu den Auslässen 18 infolge von Erschütterungen. Erschütterungen können nämlich in der Regel nur lineare Bewegungen auslösen, nicht aber Bewegungen, die einen "Umweg" um den Topfboden 34 durch die Durchlässe 30, 32 hindurch machen. Der Stopfen 20 stellt mithin in beiden gezeigten Betriebszuständen einen wirksamen Schutz gegen erschütterungsbedingtes Auslaufen dar.

Die in der obigen Beschreibung, den Ansprüchen sowie der Zeichnung offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Auftraggerät für ein flüssiges, gelartiges, pastenförmiges oder pulverförmiges Produkt (12) mit
einem Speicher (10) zum Aufnehmen des Produkts (12) in freier Form,
einem Auslaß (18) für das Produkt (12) und
einer Barriere (20), die in mindestens einem Betriebszustand einen geradlinigen Weg des Produkts (12) von dem Speicher (10) zu dem Auslaß (18) zumindest teilweise versperrt, wobei
die Barriere (20) mindestens zwei Betriebszustände einnehmen kann, nämlich einen ersten Betriebszustand, in dem sie einen Weg des Produkts (12) von dem Speicher (10) zu dem Auslaß (18) in einem ersten Maße versperrt, und einen zweiten Betriebszustand, in dem sie den Weg in einem zweiten Maße versperrt, das kleiner ist als das erste Maß, und wobei
die Barriere (20) von dem ersten in den zweiten Betriebszustand verstellbar ist, nicht aber umgekehrt, wobei
die Barriere (20) auf eine Erhöhung des Drucks in dem Speicher (10) im Sinne einer Verstellung von dem ersten Betriebszustand in den zweiten Betriebszustand anspricht und die Barriere (20) in Richtung des Weges des Produkts (12) von dem Speicher (10) zu dem Auslaß (18) verschieblich ist, **dadurch gekennzeichnet, daß** die Barriere (20) eine Wand (34) quer zu dem geradlinigen Weg sowie einen Durchlaß (30, 32) quer zu der Wand (34) aufweist.

2. Auftraggerät nach Anspruch 1, **dadurch gekennzeichnet, daß** die Barriere (20) in dem ersten Betriebszustand den Weg völlig versperrt.

3. Auftraggerät nach einem der vorhergehenden Ansprüche, **dadurch gekennzeichnet, daß** der Durchlaß (30, 32) in dem ersten Betriebszustand verschlossen und in dem zweiten Betriebszustand zumindest teilweise offen ist.

4. Auftraggerät nach einem der vorangehenden Ansprüche, **dadurch gekennzeichnet, daß** die Barriere (20) eine topfförmige Einrichtung aufweist.

5. Auftraggerät nach einem der vorangehenden Ansprüche, **dadurch gekennzeichnet, daß** die Barriere (20) bezüglich des Speichers (10) und/oder bezüglich des Auslasses (18) verstellbar ist.

## Claims

1. An applicator device for a fluid, gel-like, pasty or powdery product (12) comprising
a storage means (10) for holding the product (12) in free form,
an outlet (18) for the product (12) and
a barrier (20), which in at least one operating state, blocks a straight path for the product (12) from the storage means (10) to the outlet (18),
the barrier (20) being able to assume at least two operating states, namely a first operating state wherein it blocks a path for the product (12) from the storage means (10) to the outlet (18) to a first extent, and a second operating state wherein it blocks the path to a second extent which is less than the first extent, and
the barrier (20) being displaceable from the first to the second operating state, but not vice versa,
the barrier (20) responding to an increase in the pressure in the storage means (10) in the direction of displacement from the first operating state to the second operating state, and the barrier (20) being displaceable in the direction of the path for the product (12) from the storage means (10) to the outlet (18), **characterised in that** the barrier (20) has a wall (34) transverse to the straight path and a passage (30, 32) transverse to the wall (34).

2. The applicator device according to Claim 1, **characterised in that** the barrier (20) totally blocks the path in the first operating state.

3. The applicator device according to any of the preceding claims, **characterised in that** the passage (30, 32) is closed in the first operating state and is at least partially open in the second operating state.

4. The applicator device according to any of the preceding claims, **characterised in that** the barrier (20) has a pot-shaped device.

5. The applicator device according to any of the preceding claims, **characterised in that** the barrier (20) can be displaced with respect to the storage means (10) and/or with respect to the outlet (18).

## Revendications

1. Applicateur destiné à un produit (12) liquide, gélatineux, pâteux ou pulvérulent, présentant :
un réservoir (10) destiné à recevoir le produit (12) sous forme libre,
une sortie (18) pour le produit (12), et
une barrière (20) qui, au moins dans un état d'utilisation, bloque au moins partiellement une voie rectiligne pouvant être empruntée par le produit (12) du réservoir (10) vers la sortie (18), en sachant que
la barrière (20) peut adopter au moins deux états de fonctionnement, à savoir un premier état de fonctionnement dans lequel elle bloque dans une première mesure la voie empruntable par le produit (12) du réservoir (10) vers la sortie (18), et un deuxième état de fonctionnement dans lequel elle bloque la voie dans une deuxième mesure moindre que la première mesure, et en sachant que
la barrière (20) peut passer du premier au deuxième état de fonctionnement, mais pas inversement,
la barrière (20) répondant à une augmentation de la pression exercée dans le réservoir (10) en ce sens qu'elle passe du premier état de fonctionnement au deuxième état de fonctionnement et la barrière (20) pouvant être déplacée dans le sens de la voie empruntée par le produit (12),
du réservoir (10) vers la sortie (18), **caractérisé en ce que** la barrière (20) présente une paroi (34) qui est transversale à la voie rectiligne ainsi qu'un passage (30, 32) transversal à ladite paroi (34).

2. Applicateur selon la revendication 1, **caractérisé en ce que** la barrière (20) bloque complètement la voie dans le premier état de fonctionnement.

3. Applicateur selon l'une des revendications précédentes, **caractérisé en ce que** le passage (30, 32) est fermé dans le premier état de fonctionnement et est au moins partiellement ouvert dans le deuxième état de fonctionnement.

4. Applicateur selon l'une des revendications précédentes, **caractérisé en ce que** la barrière (20) présente un dispositif en forme de pot.

5. Applicateur selon l'une des revendications précédentes, **caractérisé en ce que** la barrière (20) est déplaçable par rapport au réservoir (10) et/ou à la sortie (18).
